# EUROPÄISCHE PATENTSCHRIFT

(11) **EP 3 595 849 B1**
(45) Veröffentlichungstag und Bekanntmachung des Hinweises auf die Patenterteilung: **23.06.2021**
(21) Anmeldenummer: 18712502.6
(22) Anmeldetag: 06.03.2018
(51) Int. Cl.: B25H 3/02

(54) **VERKAUFSVERPACKUNG UND TRANSPORTKOFFER FÜR KLEINTEILE, WERKZEUGE, MASCHINEN ODER SONSTIGE GEGENSTÄNDE**
RETAIL PACKAGING AND TRANSPORT BOX FOR SMALL PARTS, TOOLS, MACHINES OR SUCH OBJECTS
EMBALLAGE DE VENTE ET VALISE DE TRANSPORT POUR PETITES PIÈCES, OUTILS, MACHINES OU OBJETS DIVERS

(30) Priorität: 13.03.2017 DE 102017105313
(43) Veröffentlichungstag der Anmeldung: 22.01.2020
(73) Patentinhaber: Rothenberger AG, 65779 Kelkheim (DE)
(72) Erfinder: BÜHL, Thorsten, 65183 Wiesbaden (DE); HENKEL, Suzanna, 65835 Liederbach (DE)
(74) Vertreter: Launhardt, Thomas
(86) Internationale Anmeldenummer: PCT/DE2018/100200
(87) Internationale Veröffentlichungsnummer: WO 2018/166560

(56) Entgegenhaltungen:
- WO-A1-2016/177509
- DE-A1-102005 020 271
- DE-U1- 29 712 619
- DE-U1-202015 100 103
- GB-A- 2 482 126
- US-A1- 2002 027 403
- US-A1- 2006 070 900
- US-A1- 2006 131 472
- US-A1- 2007 272 572
- US-A1- 2012 111 750
- US-A1- 2014 340 034
- US-B1- 6 401 300

## Beschreibung

Die Erfindung betrifft eine Verkaufsverpackung für Kleinteile, Werkzeuge, Maschinen oder sonstige Gegenstände. Die Erfindung betrifft ferner einen Koffer zum Transportieren und/oder Aufbewahren von Kleinteilen, Werkzeugen, Maschinen oder sonstigen Gegenständen.

Waren, wie beispielsweise Werkzeuge, Werkzeugersatzteile und Werkzeugzubehör, werden gerne in Verkaufsverpackungen verkauft, um die Ware auf dem Weg vom Handel bis zum Endverbraucher zu schützen. Nach dem Kauf erfüllt die Verkaufsverpackung meistens keine Funktion mehr und wird weggeworfen. In manchen Fällen wird die Ware in der Verkaufsverpackung belassen, welche dann zur Lagerung der Ware dient.

Beispielsweise bei Handwerkern ist es eine übliche Gepflogenheit einen sogenannten Werkzeugkoffer zu nutzen. Beispiele sind aus der DE202015100103U1, US2007/272572A1 oder US2014/340034A1 bekannt.

Darin sind häufig Maschinen und Kleinteile gemeinsam aufgenommen, um den Transport zur Baustelle zu erleichtern. Denn anderenfalls wären diese Gegenstände einzeln zu transportieren. Üblicherweise sind die Gegenstände willkürlich in den Werkzeugkoffer hineingelegt, so dass aufgrund der meist vielen unterschiedlichen Gegenständen mit verschiedenen Abmessungen ein hohes Maß an Durcheinander in dem Werkzeugkoffer vorliegt. Dadurch ist häufig eine Nutzung der Verkaufsverpackung als Aufbewahrungsbehälter aus Platzgründen nur bedingt möglich.

Es ist eine Aufgabe der Erfindung bei einem Koffer zum Transportieren und/oder Aufbewahren von Kleinteilen, Werkzeugen, Maschinen oder sonstigen Gegenständen wenigstens eine kostengünstige Möglichkeit vorzuschlagen, um darin möglichst viele Gegenstände geordnet unterbringen zu können.

Die Aufgabe wird mit einem Koffer gelöst, welcher die Merkmale des Anspruches 1 aufweist. Die Aufgabe wird auch mit einem Koffer gelöst, welcher die Merkmale des Anspruches 2 aufweist. Vorteilhafte Ausführungsformen und/oder Ausgestaltungen und/oder Aspekte der Erfindung ergeben sich aus den Unteransprüchen, der nachfolgenden Beschreibung und den Figuren.

Eine grundlegende Verkaufsverpackung für Kleinteile, Werkzeuge, inklusive Werkzeugersatzteile und/oder Werkzeugzubehör, sowie für Maschinen oder sonstige Gegenstände umfasst ein formstabiles, insbesondere formsteifes Behältnis zur Aufnahme eines Gegenstandes und ist insbesondere zur Nutzung als Aufbewahrungsbehälter in einem Ordnungssystem geeignet ist. Die Verkaufsverpackung umfasst ferner einen, ein Halteelement aufweisenden Materialabschnitt, welcher in einer Ausgangsposition von dem Behältnis nach außen wegsteht, sodass das Halteelement zum Anbringen der Verkaufsverpackung an einer Warenpräsentationsvorrichtung, wie beispielsweise einer Warenpräsentationswand, nutzbar ist. Weiterhin umfasst die Verkaufsverpackung eine den Materialabschnitt und das Behältnis miteinander verbindende Verbindung, welche zum Herausbringen des Materialabschnittes aus der Ausgangsposition ausgebildet ist, um die Abmessung bzw. Abmessungen der Verkaufsverpackung zu reduzieren.

Eine solche Verkaufsverpackung bietet sich für einen Einsatz in einem Ordnungssystem an, um dort als Aufbewahrungsbehälter für Gegenstände genutzt zu werden. Es ist durch die Verkaufsverpackung begünstigt, dass eine hohe Packungsdichte in dem Ordnungssystem erreicht wird. Dazu ist es vorgesehen, dass der beim Verkaufsvorgang für die Warenpräsentation maßgebliche Materialabschnitt aus seiner nach außen wegstehenden Position herausgebracht werden kann. Es kann dadurch die Verkaufsverpackung in eine kompaktere Abmessung gebracht werden. Zugleich ist ein Kostenvorteil erreicht, da für das Ordnungssystem auf die mit dem Kauf des Gegenstandes sowieso bereits vorliegende Verkaufsverpackung als Aufbewahrungsbehälter zurückgegriffen werden kann.

Das Halteelement kann eine Durchgangsöffnung sein. Beispielsweise ist das Halteelement durch ein Euroloch gebildet, welches in den Materialabschnitt eingebracht ist. Der Materialabschnitt kann formstabil oder flexibel ausgebildet sein. Durch die Durchgangsöffnung kann die Verkaufsverpackung mittels des Materialabschnittes, beispielsweise an einem Wandhaken einer Lochwand, zu Präsentationszwecken aufgehängt werden.

Nach einem Beispiel ist die Verbindung als Scharnier ausgebildet, durch welches der Materialabschnitt gegenüber dem Behältnis von der Ausgangsposition in eine Verstauposition verschwenkbar ist, in welcher der Materialabschnitt in den Bereich einer Wandung des Behältnisses, insbesondere in der Nähe der Wandung, beispielsweise in unmittelbare Nähe der Wandung, weggeklappt ist. Dadurch kann der Materialabschnitt bei Bedarf in eine Funktion zum Halten der Verkaufsverpackung, beispielsweise an einer Warenpräsentationsvorrichtung, überführt werden. Dazu braucht der Materialabschnitt lediglich von seiner Verstauposition in die Ausgangsposition zurück verschwenkt werden. Dadurch ist die Haltefunktion des Materialabschnittes, beispielsweise bezüglich einer Warenpräsentation, wiederherstellbar.

Es bietet sich an, dass die Wandung eine Vertiefung, Tasche oder dergleichen aufweist, in welche der Materialabschnitt in der Verstauposition vorliegt. Dadurch ist vermieden, dass der Materialabschnitt in der Verstaubposition nach vorne über die Wandung hervorsteht und damit die Abmessung des Behälters unnötig vergrößert ist.

Es bietet sich ferner an, dass die Verkaufsverpackung ein Kunststoffformteil ist. Dazu kann die Verkaufsverpackung aus Kunststoff bestehen oder Kunststoff aufweisen. Es bietet sich ferner an, dass das Scharnier ein Filmscharnier ist. Dadurch ist die Verkaufsverpackung in technisch einfacher Weise zu realisieren.

Es kann ein Arretierelement vorgesehen sein, durch welches der Materialabschnitt in der Verstauposition gegen das Behältnis arretierbar ist. Dadurch ist der Materialabschnitt in der Verstauposition gehalten und kann erst nach Aufbringen einer vorgegebenen, die Arretierung überwindenden Kraft aus der Verstauposition herausgebracht werden. Das Arretierelement kann ein Rastelement, beispielsweise eine Rastnase sein. In technisch einfacher Weise lässt sich das Arretierelement realisieren, wenn es an der Wandung des Behältnisses angeordnet ist, insbesondere daran angeformt ist.

Nach einem weiteren Beispiel weist die Verbindung wenigstens eine Sollbruchstelle auf, an welcher bei Aufbringen einer Trennkraft der Materialabschnitt von dem Behältnis abgetrennt wird. Dadurch ist in technisch einfacher Weise die Verkaufsverpackung in einen kompakten Aufbewahrungsbehälter für Kleinteile, Werkzeuge, Maschinen oder sonstige Gegenstände umgewandelt. Die Sollbruchstelle kann durch eine oder mehrere Materialverjüngungen an der Verbindung zwischen dem Materialabschnitt und dem Behältnis realisiert sein. Auch können derartige Materialverjüngungen auch an dem vorstehend beschriebenen Scharnier ausgebildet sein, um beispielsweise neben der Verschwenkbarkeit des Materialabschnittes zusätzlich die Option eines Heraustrennens des Materialabschnittes von der Verkaufsverpackung zu haben.

Es bietet sich an, dass das Behältnis der Verkaufsverpackung einen Grundkörper mit einer Einfüllöffnung aufweist, welche durch ein Deckelteil zumindest teilweise verschließbar ist. Das Deckelteil kann an dem Grundkörper durch ein oder mehrere Formschlusselemente, welche an dem Grundkörper und/oder dem Deckelteil vorgesehen sind, befestigt werden. Die Formschlusselemente können Rastelemente, wie beispielsweise Clipselemente oder dergleichen sein. Es bietet sich ferner an, dass das Deckelteil aus einem transparenten Material besteht oder ein transparentes Material aufweist, so dass die in der Verkaufsverpackung aufgenommenen Gegenstände von außen wenigstens konturenhaft sichtbar sind.

Ein grundlegender Koffer zum Transportieren und/oder Aufbewahren von Kleinteilen, Werkzeugen einschließlich Werkzeugersatzteilen und/oder Werkzeugzubehör sowie von Maschinen oder sonstigen Gegenständen umfasst einen Korpus, einen mit dem Korpus verbundenen oder verbindbaren Deckel und einen von dem Korpus und dem Deckel gebildeten Aufnahmeraum. Der Korpus wiederum weist einen Boden und den Boden umgebende Seitenwandungen auf. Beispielsweise ist der Korpus formstabil, insbesondere formsteif, ausgebildet. Ergänzend kann auch der Deckel formstabil, insbesondere formsteif, ausgebildet sein. Grundsätzlich kann der Deckel auch flexibel ausgebildet sein. Beispielsweise sind der Korpus durch eine erste Schale und der Deckel durch eine zweite Schale gebildet. Bei dem Koffer ist es insbesondere vorgesehen, dass in einem Schließzustand zwischen dem Korpus und dem Deckel der Aufnahmeraum unzugänglich, insbesondere von außen oder außerhalb unzugänglich ist. Darunter ist insbesondere zu verstehen, dass in dem Schließzustand der Aufnahmeraum verschlossen ist. Ferner ist es insbesondere vorgesehen, dass in einem Öffnungszustand zwischen dem Korpus und dem Deckel der Aufnahmeraum zugänglich, insbesondere von außen zugänglich ist. Darunter ist insbesondere zu verstehen, dass der Aufnahmeraum offen bzw. geöffnet vorliegt.

Bei dem Koffer ist in den Aufnahmeraum wenigstens ein Aufbewahrungsbehälter für Kleinteile, Werkzeuge einschließlich Werkzeugersatzteile und/oder Werkzeugzubehör sowie für Maschinen oder sonstige Gegenstände aufgenommen oder aufnehmbar. Es kann ferner ein Einlegeteil eingelegt sein, welches mit einer Vorderseite dem Aufbewahrungsbehälter zugewandt ist. Das Einlegeteil hat an der Vorderseite ein durch eine Vielzahl von Erhebungen gebildetes Raster, insbesondere regelmäßiges Raster, und der Aufbewahrungsbehälter kann unter Nutzung wenigstens einer, vorzugsweise mehrerer der Erhebungen des Einlegteils vorzugsweise durch passgenauen Eingriff in fester Position zu dem Einlegeteil angeordnet werden, beispielsweise indem der Aufbewahrungsbehälter mit wenigstens einem, vorzugsweise mehreren Wandungsabschnitten an dem Einlegeteil positioniert wird oder positioniert ist.

Ein solcher Koffer bildet zusammen mit dem Einlegeteil und dem wenigstens einen Aufbewahrungsbehälter ein Ordnungssystem. Es ist durch den wenigstens einen Aufbewahrungsbehälter einem aufzubewahrenden Gegenstand ein Platz innerhalb des Koffers zuordenbar, indem das Behältnis an einer beliebigen Stelle an dem Einlegeteil passgenau in Eingriff in die Erhebungen eingedrückt werden kann. Der Aufbewahrungsbehälter ist damit relativ gegenüber dem Einlegeteil in eine feste Position gebracht und/oder gegen ein seitliches Verschieben gesichert. In gleicher Weise kann bei weiteren Aufbewahrungsbehältern vorgegangen werden, welche ebenfalls in den Aufnahmeraum des Koffers aufgenommen werden können. Durch das separate Einlegeteil kann das Ordnungssystem bei herkömmlichen Koffersystemen ohne Weiteres nachgerüstet werden. Dazu ist das Einlegeteil lediglich in den Aufnahmeraum des jeweiligen Koffers bzw. Koffersystems einzulegen.

Insbesondere ist in den Aufnahmeraum wenigstens ein Aufbewahrungsbehälter für Kleinteile, Werkzeuge einschließlich Werkzeugersatzteile und/oder Werkzeugzubehör sowie für Maschinen oder sonstige Gegenstände aufgenommen oder aufnehmbar und insbesondere weist der Aufnahmeraum einen Flächenabschnitt auf, welcher mit einer Seite, wie beispielsweise einer Oberseite, dem Aufbewahrungsbehälter zugewandt ist und ein durch eine Vielzahl von Erhebungen gebildetes Raster aufweist. Insbesondere ist der Aufbewahrungsbehälter an dem Flächenabschnitt unter Nutzung wenigstens einer, vorzugsweise mehrerer der Erhebungen in einer gegen seitliches Verschieben gesicherten Position angeordnet. Die Erhebungen und das Raster können die vorstehend beschriebenen Erhebungen und das vorstehend beschriebene Raster sein. Insofern ergeben sich durch die Erhebungen und das Raster die bereits vorstehend beschriebenen Wirkungen und/oder Vorteile in gleicher Weise.

Insbesondere kann der Flächenabschnitt an dem Boden des Korpus ausgebildet sein, beispielsweise angeformt sein. Grundsätzlich kann der Flächenabschnitt auch an dem Deckel ausgebildet sein, beispielsweise dort angeformt sein. Alternativ kann der Flächenabschnitt an einem Einlegeteil ausgebildet ist, insbesondere angeformt sein. Beispielsweise ist das Einlegeteil in den Aufnahmeraum eingelegt und insbesondere mit einer Vorderseite dem Aufbewahrungsbehälter zugewandt.

Beispielsweise sind die Erhebungen im Querschnitt eckig, insbesondere mehreckig, beispielsweise quadratisch oder rechteckig, ausgebildet. Beispielsweise sind jeweils benachbarte Erhebungen durch jeweils zumindest einen Zwischenraum voneinander beabstandet bzw. getrennt. Insbesondere greifen die Wandungsabschnitte des Aufbewahrungsbehälters in einzelne der Zwischenräume, beispielsweise indem die Wandungsabschnitte durch überragende Randabschnitte des Aufbewahrungsbehälters gebildet sind.

Nach einer Ausführungsform ist es vorgesehen, dass das Einlegeteil sich mit seiner Rückseite gegen den Boden des Korpus abstützt, insbesondere direkt gegen den Boden des Korpus abstützt. Dadurch ist das Einlegeteil an einer definierten Fläche des Koffers angelegt. Um ein Herausfallen des Einlegeteiles aus dem Koffer zu vermeiden, kann das Einlegeteil an dem Boden fixiert sein, beispielsweise mittels einer Klebeschicht gegen den Boden verklebt sein. Auch kann das Einlegeteil lediglich lose auf den Boden aufgelegt sein.

Um das Einlegeteil relativ gegenüber dem Koffer zu fixieren, kann es ferner vorgesehen sein, dass das Einlegeteil zwischen den Seitenwandungen des Korpus gegen seitliches Verschieben gesichert ist. Dieser Fall bietet sich besonders an, wenn das Einlegeteil lose in den Korpus des Koffers eingelegt ist. Beispielsweise weist dazu das Einlegeteil eine Erstreckung in wenigstens einer Raumachse auf, welcher der lichten Weite der Seitenwandungen des Korpus in Richtung der wenigstens einen Raumachse entspricht, so dass das Einlegeteil in dem Aufnahmeraum des Korpus zumindest in Richtung der einen Raumachse spielarm aufgenommen ist.

Auch kann das Einlegeteil zwischen den Seitenwandungen des Korpus passgenau eingelegt sein. Es ist dadurch das Einlegeteil relativ gegenüber dem Boden des Korpus weitgehend oder vollständig verschiebefest aufgenommen. Unter der lichten Weite der Seitenwandungen ist insbesondere der Abstand einander gegenüberliegender Seitenwandungen zu verstehen, welcher von der Erstreckung des Einlegeteiles abzudecken ist, um eine seitliche Verschiebung des Einlegeteiles zwischen den einander gegenüberstehenden Wandungen weitgehend oder vollständig zu vermeiden.

Es bietet sich an, dass das Einlegeteil wannenförmig ausgebildet ist und die Erhebungen an einem Boden des Einlegeteils gebildet sind. Dadurch kann das Einlegeteil in einfach handhabbarer Weise aus dem Korpus des Koffers herausgenommen werden. Dazu können an den Seitenwandungen des wannenförmigen Einlegeteiles Aussparungen vorgesehen sein, um als Handgriff genutzt zu werden. Auch dadurch ist die Herausnahme des Einlegeteils aus dem Aufnahmeraum des Korpus erleichtert. Grundsätzlich kann das Einlegeteil auch plattenförmig ausgebildet sein.

Wie in Anspruch 2 dargestellt, stützt sich das Einlegeteil mit seiner Rückseite gegen weitere Aufbewahrungsbehälter, insbesondere direkt gegen weitere Aufbewahrungsbehälter ab, welche unter Bildung einer ersten Lage sich gegen den Boden des Korpus abstützen, so dass der wenigstens eine an dem Einlegeteil positionierte Aufbewahrungsbehälter eine zweite Lage bildet. Dadurch ist ein höheres Ordnungsmaß zu erreichen, da die Aufbewahrungsbehälter in zwei Ebenen angeordnet sind. Auch können dadurch mehrere unterschiedliche Gegenstände geordnet in dem Koffer untergebracht werden, da durch die zwei Ebenen eine größere Anzahl von Aufbewahrungsbehältern in dem Koffer untergebracht werden können.

Um die erste Lage relativ gegenüber dem Koffer zu fixieren, kann es vorgesehen sein, dass die weiteren, die erste Lage bildenden Aufbewahrungsbehälter zwischen den Seitenwandungen des Korpus gegen seitliches Verschieben gesichert ist. Beispielsweise weist dazu die erste Lage mit den weiteren Aufbewahrungsbehältern eine Erstreckung in wenigstens einer Raumachse aufweist, welche der lichten Weite der Seitenwandungen des Korpus in Richtung der wenigstens einen Raumachse entspricht, so dass die erste Lage in dem Aufnahmeraum des Korpus zumindest in Richtung der einen Raumachse spielarm aufgenommen ist. Dadurch ist ein seitliches Verschieben der weiteren Aufbewahrungsbehälter auf dem Boden des Korpus weitgehend oder vollständig vermieden. Die Aufbewahrungsbehälter können als Verbund zueinander zwischen den Seitenwandungen lagestabil aufbewahrt werden.

Wie in Anspruch 1 dargestellt, stützt sich das Einlegeteil mit seiner Rückseite gegen weitere Aufbewahrungsbehälter, insbesondere direkt gegen weitere Aufbewahrungsbehälter ab, welche unter Bildung einer ersten Lage sich gegen ein weiteres, mit rasterförmig angeordneten Erhebungen versehenes Einlegeteil, insbesondere passgenau positioniert abstützen, so dass der wenigstens eine an dem Einlegeteil positionierte Aufbewahrungsbehälter eine zweite Lage bildet. Es sind somit zwei Einlegeteile vorgesehen, von denen durch das eine Einlegeteil die weiteren Aufbewahrungsbehälter der ersten Lage positioniert sind und durch das andere Einlegeteil die Aufbewahrungsbehälter der zweiten Lage positioniert sind. Es bietet sich an, dass das weitere Einlegeteil sich mit seiner Rückseite gegen den Boden des Korpus abstützt, insbesondere direkt gegen den Boden des Korpus abstützt.

Um das weitere Einlegeteil relativ gegenüber dem Koffer zu fixieren, kann es vorgesehen sein, dass das weitere Einlegeteil zwischen den Seitenwandungen des Korpus gegen seitliches Verschieben gesichert ist. Dieser Fall bietet sich besonders an, wenn das Einlegeteil lose in den Korpus des Koffers eingelegt ist. Beispielsweise weist dazu das weitere Einlegteil eine Erstreckung in Richtung wenigstens einer Raumachse auf, welche der lichten Weite der Seitenwandung des Korpus in Richtung der wenigstens einen Raumachse entspricht, so dass das weitere Einlegeteil in den Aufnahmeraum des Korpus zumindest in Richtung der einen Raumachse spielarm aufgenommen ist. Dadurch ist ein seitliches Verschieben des weiteren Einlegeteiles zwischen den Seitenwandungen weitgehend oder vollständig vermieden.

Beispielsweise sind das Einlegeteil wannenförmig und das weitere Einlegeteil plattenförmig ausgebildet. Durch die Wannenform ist ein Herausnehmen des Einlegeteiles aus dem Aufnahmeraum des Korpus erleichtert, da das Einlegeteil an den Seitenwandungen ergriffen werden kann, beispielsweise wenn die Seitenwandungen über den Korpus herausstehen.

Es bietet sich an, dass die Erhebungen des Einlegeteils und die Erhebungen des weiteren Einlegeteils im Wesentlichen fluchtend zueinander in Richtung von dem Boden des Korpus zu dem Deckel im Schließzustand des Koffers übereinanderliegen. Dadurch ist gewährleistet, dass die erste Lage und die zweite Lage mit Aufbewahrungsbehältern ohne seitlichen Versatz zueinander übereinander positioniert werden können.

Durch den Deckel des Koffers kann in einfacher Weise der wenigstens eine Aufbewahrungsbehälter gegen ein Lösen von dem Einlegeteil gesichert werden. Je nachdem, ob ein Einlegeteil oder mehrere Einlegeteile vorgesehen sind, oder ob die Aufbewahrungsbehälter in einer einzigen Lage bzw. Ebene oder in mehreren Lagen bzw. Ebenen angeordnet sind, können verschiedene Ausgestaltungen vorgesehen sein.

Sofern das vorstehend beschriebene eine Einlegeteil und der vorstehend beschriebene wenigstens eine Aufbewahrungsbehälter ausschließlich vorgesehen sind, bietet es sich an, dass im Schließzustand der Aufnahmeraum des Koffers eine lichte Höhe hat, welche der außenseitigen Höhe des wenigstens einen Aufbewahrungsbehälters und ergänzend dazu der Dicke des Einlegeteils ohne Berücksichtigung der Höhe der Erhebungen entspricht, insbesondere im Wesentlichen entspricht, so dass im Schließzustand der Aufbewahrungsbehälter gegen ein Lösen von den Erhebungen des Einlegeteils gesichert ist.

Sofern zwei Ebenen mit Aufbewahrungsbehältern und lediglich das eine einzige Einlegeteil vorgesehen sind, bietet es sich an, dass im Schließzustand der Aufnahmeraum des Koffers eine lichte Höhe hat, welche der außenseitigen Höhe der ersten Lage mit den weiteren Aufnahmebehältern und der zweiten Lage mit dem wenigstens einen Aufnahmebehälter und ergänzend dazu der Dicke des Einlegeteils ohne Berücksichtigung der Höhe der Erhebungen entspricht, insbesondere im Wesentlichen entspricht, so dass im Schließzustand der Aufbewahrungsbehälter gegen ein Lösen von den Erhebungen des Einlegeteils gesichert ist.

Sofern die beiden vorstehend beschriebenen Lagen mit den weiteren Aufbewahrungsbehältern und dem wenigstens einen Aufbewahrungsbehälter vorgesehen sind und zusätzlich die beiden vorstehend beschriebenen Einlegeteile vorgesehen sind, bietet es sich an, dass im Schließzustand der Aufnahmeraum des Koffers eine lichte Höhe hat, welche der außenseitigen Höhe der ersten Lage mit den weiteren Aufnahmebehältern und der zweiten Lage mit dem wenigstens einen Aufnahmebehälter und ergänzend dazu der Dicke des Einlegeteils und der Dicke des weiteren Einlegeteils ohne Berücksichtigung der Höhe der Erhebungen entspricht, insbesondere im Wesentlichen entspricht, so dass im Schließzustand die Aufbewahrungsbehälter gegen ein Lösen von den Erhebungen der Einlegeteile gesichert sind. Unter der lichten Höhe ist insbesondere die Erstreckung in Raumrichtung vom Boden des Korpus zum Deckel hin im Schließzustand des Koffers zu verstehen.

Es bietet sich an, dass der wenigstens eine Aufbewahrungsbehälter und das wenigstens eine Einlegeteil, bzw. die mehreren Lagen mit Aufbewahrungsbehältern und die mehreren Einlegeteile, welche innerhalb des Aufnahmeraumes des Koffers angeordnet sind, im Schließzustand des Koffers zwischen dem Deckel und dem Boden des Koffers gegeneinander gedrückt sind. Es kann dazu an der Innenseite des Deckels eine elastische, insbesondere federelastische, Zwischenschicht vorgesehen sein, so dass im Schließzustand des Koffers auf den wenigstens einen Aufbewahrungsbehälter und/oder die weiteren Aufbewahrungsbehälter eine Druckkraft aus der Verformung der Zwischenschicht wirkt. Die Zwischenschicht kann mattenförmig ausgebildet sein. Beispielsweise besteht die Zwischenschicht aus Schaumstoff oder weist Schaumstoff auf. Insbesondere ist die Zwischenschicht durch eine Schaumstoffmatte gebildet.

Nach einer weiteren Ausgestaltung ist es vorgesehen, dass der wenigstens eine Aufbewahrungsbehälter an einer Seite, insbesondere an seiner Oberseite, einen zumindest teilweise nach oben überstehenden Rand zum Aufstapeln, insbesondere passgenauen Aufstapeln, eines weiteren Aufbewahrungsbehälters aufweist. Dadurch ist in technisch einfacher Weise der Aufbewahrungsbehälter mit dem weiteren Aufbewahrungsbehälter oder den weiteren Aufbewahrungsbehältern aufstapelbar. In gleicher Weise kann die vorstehend beschriebene Verkaufsverpackung ausgebildet sein, so dass auch ein Aufstapeln derartiger Verkaufsverpackungen ermöglicht ist.

Der vorstehend im Zusammenhang mit dem Koffer beschriebene wenigstens eine Aufbewahrungsbehälter und/oder die vorstehend beschriebenen weiteren Aufbewahrungsbehälter können eine Verkaufsverpackung sein, wie sie vorstehend bereits beschrieben wurde.

Nach einem weiteren Aspekt der Erfindung ist eine Verwendung einer Verkaufsverpackung, beispielsweise der vorstehend beschriebenen Verkaufsverpackung, als Aufbewahrungsbehälter in einem Ordnungssystem vorgesehen. Es kann das Ordnungssystem den vorstehend beschriebenen Koffer umfassen oder daraus bestehen, wobei der wenigstens eine Aufbewahrungsbehälter des Koffers bzw. die weiteren Aufbewahrungsbehälter durch die Verkaufsverpackung gebildet sind.

Weitere Einzelheiten und Merkmale der Erfindung ergeben sich aus der nachfolgenden Beschreibung wenigstens eines Ausführungsbeispiels anhand der Zeichnung.

Es zeigen:
- Fig. 1: eine mögliche Ausführungsform eines Koffers zum Transportieren und/oder Aufbewahren von Kleinteilen, Werkzeugen, Maschinen oder sonstigen Gegenständen in perspektivischer Darstellung,
- Fig. 2: den Koffer der Figur 1 mit seinen Bestandteilen in einer Explosionsdarstellung,
- Fig. 3: eine mögliche Ausführungsform eines Einlegeteils mit darauf angeordneten Aufbewahrungsbehältern, welche gemeinsam in dem Koffer der Figuren 1 und 2 eingesetzt werden können, in perspektivischer Darstellung,
- Fig. 4, 5: eine mögliche Ausführungsform eines Aufbewahrungsbehälters, wie er beispielsweise zusammen mit dem Einlegeteil der Figur 3 in dem Koffer der Figuren 1 und 2 genutzt werden kann, in unterschiedlichen perspektivischen Darstellungen,
- Fig. 6: den Aufbewahrungsbehälter der Figur 4 zusammen mit einem Deckelteil in perspektivischer Darstellung,
- Fig. 7: den Aufbewahrungsbehälter der Figur 4 in einer Unteransicht und
- Fig. 8: eine weitere mögliche Ausführungsform eines Koffers zum Transportieren und/oder Aufbewahren von Kleinteilen, Werkzeugen, Maschinen oder sonstigen Gegenständen in perspektivischer Darstellung.

Figur 1 zeigt - in schematischer Darstellung - eine mögliche Ausführungsform eines Koffers 100 zum Transportieren und/oder Aufbewahren von Kleinteilen, Werkzeugen, Werkzeugersatzteilen, Werkzeugzubehör, Maschinen und/oder sonstigen Gegenständen. Der Koffer 100 hat einen Korpus 110 und einen mit dem Korpus 110 verbundenen oder verbindbaren Deckel 120. Bevorzugt ist der Korpus 110 formsteif ausgebildet. Bevorzugt ist auch der Deckel 120 formsteif ausgebildet.

Beispielsweise sind der Korpus 110 und der Deckel 120 gegeneinander verschwenkbar miteinander verbunden. Der Korpus 110 und der Deckel 120 können gegeneinander in einen Schließzustand oder in einen Öffnungszustand gebracht werden. In dem Schließzustand ist durch den Korpus 110 und den Deckel 120 ein, insbesondere von außen unzugänglicher, Aufnahmeraum 150 gebildet. In dem Öffnungszustand dagegen ist der Aufnahmeraum 150 von außen zugänglich. In der Figur 1 befindet sich der Koffer 100 in dem Öffnungszustand.

In dem Aufnahmeraum 150 sind mehrere Aufbewahrungsbehälter 30, 30.1, 30.2 aufgenommen. Die Aufbewahrungsbehälter 30, 30.1, 30.2 sind jeweils zur Aufnahme von Kleinteilen, Werkzeugen, Werkzeugersatzteilen, Werkzeugzubehör, Maschinen oder sonstigen Gegenständen geeignet. Beispielhaft ist den Aufbewahrungsbehältern 30 und 30.2 jeweils ein Gegenstand 500 zugeordnet, welcher darin aufgenommen ist.

Figur 2 zeigt den Koffer 100 mit seinem Inhalt in einer Explosionsdarstellung. Wie daraus ersichtlich ist, sind unterhalb der Aufbewahrungsbehälter 30, 30.1 und 30.2 weitere Aufbewahrungsbehälter 40, 40.1, 40.2 und 40.3 vorgesehen, welche eine erste Lage 41 bilden. Die darüber liegenden Aufbewahrungsbehälter 30, 30.1 und 30.2 bilden eine zweite Lage 32. Zwischen der ersten Lage 41 und der zweiten Lage 32 ist ein Einlegeteil 60 vorgesehen. Ebenso ist zwischen der ersten Lage 41 und dem Boden 130 des Korpus 110 ein weiteres Einlegeteil 70 vorgesehen.

Bevorzugt ist das Einlegeteil 60 und/oder das weitere Einlegeteil 70 flächig ausgebildet. Beispielsweise ist das Einlegeteil 60 und/oder das weitere Einlegeteil 70 formstabil. Alternativ kann das Einlegeteil 60 und/oder das weitere Einlegeteil 70 flexibel ausgebildet sein. Beispielsweise ist das Einlegeteil 60 und/oder das weitere Einlegeteil 70 ein Kunststoffformteil.

Figur 3 zeigt beispielhaft das Einlegeteil 60 mit dem Aufbewahrungsbehälter 30. Das Einlegeteil 60 weist eine Vorderseite 61 und eine Rückseite 64 auf. Das Einlegeteil 60 ist mit seiner Vorderseite 61 dem Aufbewahrungsbehälter 30 zugewandt. Das Einlegeteil 60 hat an der Vorderseite 61 eine Vielzahl von Erhebungen 62, durch welche ein regelmäßiges Raster bzw. Muster gebildet ist. Durch die Erhebungen 62 ist eine formschlüssige Verbindung zwischen dem Einlegeteil 60 und beispielsweise dem Aufbewahrungsbehälter 30 möglich. Der Aufbewahrungsbehälter 30 ist dazu unter Nutzung wenigstens einer, vorzugsweise mehrerer der Erhebungen 62 durch passgenauen Eingriff gegen wenigstens eine, vorzugsweise mehrere Wandungsabschnitte 31, 31.1, 31.2, 31.3 (vgl. Figur 7) des Aufbewahrungsbehälters 30 an dem Einlegeteil 60 positioniert.

Mit anderen Worten ist durch das Raster, welches von den Erhebungen 62 erzeugt ist, eine Positionierung des Aufbewahrungsbehälters 30 an einer beliebigen Stelle auf dem Einlegeteil 60 möglich. Dazu sind die Wandungsabschnitte 31, 31.1, 31.2, 31.3 des Aufbewahrungsbehälters 30 so ausgebildet, dass sie in Eingriff gegen einzelne oder mehrere der Erhebungen 62 treten und dadurch ein seitliches Verschieben des Aufbewahrungsbehälters 30 gegenüber dem Einlegeteil 60 vermieden oder zumindest weitgehend vermieden.

Bevorzugt sind die Erhebungen 62 reihenweise angeordnet, wobei zwischen benachbarten Reihen mit Erhebungen 62 jeweils ein Zwischenraum 63 vorgesehen ist. Bevorzugt sind quer zur Längsrichtung der Reihen ebenfalls die Erhebungen 62 in Reihen angeordnet und zwischen benachbarten Reihen jeweils ein Zwischenraum 63 vorgesehen. Bevorzugt sind die Erhebungen 62 im Querschnitt mehreckig, insbesondere quadratisch oder rechteckig ausgebildet.

Bevorzugt weist auch das weitere Einlegeteil 70 eine Vielzahl von Erhebungen 72 auf (vgl. Figur 2), welche ein regelmäßiges Raster bzw. Muster bilden. Wie beispielsweise aus der Figur 2 ersichtlich ist, sind dort die Aufbewahrungsbehälter 40, 40.1 und 40.2 jeweils unter Nutzung wenigstens einer, vorzugsweise mehrerer der Erhebungen 62 durch passgenauen Eingriff gegen wenigstens eine, vorzugsweise mehrere Wandungsabschnitte der Aufbewahrungsbehälter 40, 40.1, 40.2 und 40.3 an dem weiteren Einlegeteil 70 positioniert und auf diese Art und Weise gegen ein seitliches Verschieben entlang dem weiteren Einlegeteil 70 gesichert.

Bevorzugt ist das Einlegeteil 60, welches gegenüber dem weiteren Einlegeteil 70 obenliegend angeordnet ist, wannenförmig ausgebildet. Bevorzugt weist das Einlegeteil 60 Seitenwandungen 67, 67.1, 67.2, 67.3 auf, welche jeweils wenigstens eine, vorzugsweise mehrere Verstärkungsstrukturen, wie beispielsweise Sicken 65, aufweisen. Das Einlegeteil 60 kann beispielsweise an gegenüberliegenden Seitenwandungen eine Durchgangsöffnung 66 als Handgriff aufweisen, um daran das Einlegeteil 60 aus dem Aufnahmeraum 150 herausnehmen zu können.

Um das Einlegeteil 60 möglichst spielfrei in dem Aufnahmeraum 150 vorliegen zu haben, weist das Einlegeteil 60 eine solche Erstreckung zwischen jeweils einander gegenüberliegenden Seitenwandungen 140 und 140.2 sowie 140.1 und 140.3 auf, sodass das Einlegeteil 60 dazwischen spielarm aufgenommen ist. Bevorzugt stützt sich das weitere Einlegeteil 70 mit seiner Rückseite direkt gegen den Boden 130 des Korpus 110 ab. Bevorzugt weist das weitere Einlegeteil 70 eine Erstreckung in Richtung zwischen den Seitenwandungen 140, 140.1, 140.2 und 140.3 des Korpus 110 in der Weise, dass das weitere Einlegeteil 70 dazwischen spielarm oder weitgehend spielfrei gehalten ist, wodurch ein seitliches Verschieben des weiteren Einlegeteils 70 relativ gegenüber dem Boden 130 des Korpus 110 vermieden ist.

Bevorzugt sind die äußeren Abmessungen des Einlegeteiles 60 und die äußeren Abmessungen des weiteren Einlegeteiles 70 einander entsprechend. Bevorzugt ist ferner die Anordnung der Erhebungen 62 zueinander und in Bezug auf das Einlegeteil 60 und die Erhebungen 72 zueinander und in Bezug auf das weitere Einlegeteil 70 einander korrespondierend, so dass im eingelegten Zustand des Einlegeteiles 60 und des weiteren Einlegeteiles 70 die Erhebungen 62 und die Erhebungen 72 zueinander im Wesentlichen fluchtend sind und damit ein seitlicher Versatz der Aufbewahrungsbehälter der ersten Lage 41 gegenüber denen der zweiten Lage 32 vermieden ist.

Figuren 4, 5 und 7 zeigen exemplarisch den Aufbewahrungsbehälter 30 der Figuren 1 bis 3 in unterschiedlichen Ansichten. Wie daraus ersichtlich ist, weist der Behälter 30 ein Behältnis 2 zur Aufnahme von Kleinteilen, Werkzeugen, Werkzeugersatzteilen, Werkzeugzubehör, Maschinen oder sonstigen Gegenständen auf, wobei zusätzlich ein Materialabschnitt 3 mit einem Halteelement 4 vorgesehen ist. Der Materialabschnitt 3 ist über eine Verbindung 5 mit dem Behältnis 2 verbunden.

Beispielsweise ist die Verbindung 5 durch ein Scharnier, insbesondere Filmscharnier gebildet, wodurch der Materialabschnitt 3 von einer Ausgangsposition A in eine Verstauposition B verschwenkbar ist, wie am Beispiel der Figuren 3 und 4 ersichtlich ist. In der Ausgangsposition A geht der Materialabschnitt 3 von dem Behältnis 2 nach außen weg. In der Verstauposition B ist der Materialabschnitt 3 in dem Bereich einer Wandung 6 des Behältnisses 2 weggeklappt. Bevorzugt weist die Wandung 6 eine Vertiefung, Tasche oder dergleichen auf, in welche der Materialabschnitt 3 in der Verstauposition B vorliegt. Dadurch ist vermieden, dass der Materialabschnitt 3 in der Verstaubposition B nach vorne über die Wandung 6 hervorsteht.

Der Aufbewahrungsbehälter 30 kann wenigstens ein (in den Figuren nicht sichtbares) Arretierelement aufweisen, mittels welchem der Materialabschnitt 3 in der Verstauposition B gehalten bleibt. Durch den Materialabschnitt 3 kann der Aufbewahrungsbehälter 30 als Verkaufsverpackung 1 genutzt werden.

Das Halteelement 4 ermöglicht beispielsweise eine Anbringung der Verkaufsverpackung 1 an einer Warenpräsentationsvorrichtung. Beispielsweise ist das Halteelement 4 als Euroloch ausgebildet, so dass die Verkaufsverpackung 1 mittels eines Wandhakens an einer Lochwand zu Warenpräsentationszwecken aufgehängt werden kann.

Figur 6 zeigt den Aufbewahrungsbehälter 30 mit einem Deckelteil 37 (angedeutet durch mehrere Querstriche auf der Oberseite), welches das nach oben hin offene Behältnis 2 abdeckt. Bevorzugt ist wenigstens ein Formschlusselement 34, wie beispielsweise Clipselement vorgesehen, welches am oberen Rand des Behältnisses 2 ausgebildet ist und das Deckelteil 37 formschlüssig gegen die Öffnungsberandung des Behältnisses 2 fixiert. Bevorzugt weist das Behältnis 2 zumindest abschnittsweise einen über das Deckelteil 37 überstehenden Rand 33 auf, welcher als Sicherung gegen ein seitliches Verschieben dient, wenn ein weiterer Aufbewahrungsbehälter direkt auf den Aufbewahrungsbehälter 30 aufgestapelt wird.

Bevorzugt ist der weitere Aufbewahrungsbehälter baugleich zu dem Aufbewahrungsbehälter 30. Wie insbesondere aus der Figur 7 ersichtlich ist, weist der Aufbewahrungsbehälter 30 an den Wandungsabschnitten 31, 31.1, 31.2 einen nach unten überstehenden Rand 35 auf. Der Rand 35 korrespondiert mit dem nach oben überstehenden Rand 33, so dass ein im Wesentlichen spielfreies oder spielarmes Aufstapeln eines baugleichen Aufbewahrungsbehälters auf den Aufbewahrungsbehälter 30 ermöglicht ist. Der nach unten überstehende Rand 35 ist bevorzugt in der Weise ausgestaltet, dass ein Griff gegen die Erhebungen 62 des Anlegeteiles 60 ermöglicht ist. Auch können Verstärkungsrippen 36 vorgesehen sein.

Figur 8 zeigt eine weitere Ausführungsform des Koffers 100' zum Transportieren und/oder Aufbewahren von Kleinteilen, Werkzeugen, Maschinen oder sonstigen Gegenständen 500. Bauteile oder Funktionsteile des Koffers 100', welche mit Bauteilen oder Funktionsteilen des Koffers 100 gemäß der Figuren 1 und 2 identisch oder funktionsgleich sind, sind mit gleichen Bezugszeichen versehen; insofern wird auf die Beschreibung zu dem Koffer 100 verwiesen.

Der Koffer 100' gemäß der Figur 8 unterscheidet sich von dem Koffer 100 der Figuren 1 und 2 unter anderem dadurch, dass an der Innenseite des Deckels 120 eine elastische Zwischenschicht 160 vorgesehen ist, so dass im Schließzustand des Koffers 100' auf die erste Lage 41 und die zweite Lage 32 mit den Aufbewahrungsbehältern 30, 30.1, 30.2 und 40, 40.1, 40.2, 40.3 eine Druckkraft aus der Verformung der Zwischenschicht wirkt, wenn sich der Koffer 100' im Schließzustand befindet. Bevorzugt ist die Zwischenschicht 160 mattenförmig ausgebildet und besteht oder weist beispielsweise Schaumstoff auf.

Um die Druckkraft im Schließzustand zu erreichen, weist im Schließzustand der Aufnahmeraum 150 eine lichte Höhe auf, welche der außenseitigen Höhe der ersten Lage 41 und der zweiten Lage 32 und ergänzend dazu der Dicke des Einlegeteils 60 und der Dicke des weiteren Einlegeteils 70 ohne Berücksichtigung der Höhe der Erhebungen 62 und 72 im Wesentlichen entspricht, so dass im Schließzustand die Aufbewahrungsbehälter 30, 30.1, 30.2 und 40, 40.1, 40.2, 40.3 jeweils gegen ein Lösen von den zugehörigen Erhebungen 62, 72 der Einlegeteile 60, 70 gesichert ist.

### Bezugszeichenliste

- 1: Verkaufsverpackung
- 2: Behältnis
- 3: Materialabschnitt
- 4: Halteelement
- 5: Verbindung
- 6: Wandung
- 7: Tasche

- 30: Aufbewahrungsbehälter
- 30.1: Aufbewahrungsbehälter
- 30.2: Aufbewahrungsbehälter
- 31: Wandungsabschnitt
- 31.1: Wandungsabschnitt
- 31.2: Wandungsabschnitt
- 31.3: Wandungsabschnitt
- 32: zweite Lage
- 33: überstehender Rand
- 34: Clipselement
- 35: überstehender Rand
- 36: Verstärkungsrippe
- 37: Deckelteil

- 40: Aufbewahrungsbehälter
- 40.1: Aufbewahrungsbehälter
- 40.2: Aufbewahrungsbehälter
- 40.3: Aufbewahrungsbehälter
- 41: erste Lage
- 60: Einlegeteil
- 61: Vorderseite
- 62: Erhebung
- 63: Zwischenraum
- 64: Rückseite
- 65: Sicke
- 66: Durchgangsöffnung
- 67: Seitenwandung
- 67.1: Seitenwandung
- 67.2: Seitenwandung
- 67.3: Seitenwandung

- 70: weiteres Einlegeteil
- 72: Erhebungen

- 100: Koffer
- 100': Koffer
- 110: Korpus
- 120: Deckel
- 130: Boden
- 140: Seitenwandung
- 140.1: Seitenwandung
- 140.2: Seitenwandung
- 140.3: Seitenwandung
- 150: Aufnahmeraum
- 160: Zwischenschicht

- 500: Gegenstand

- A: Ausgangsposition
- B: Verstauposition

## Patentansprüche

1. Koffer (100; 100') zum Transportieren und/oder Aufbewahren von Kleinteilen, Werkzeugen, Maschinen oder sonstigen Gegenständen (500),
der Koffer (100; 100') umfassend einen Korpus (110) mit einem Boden (130) und den Boden (130) umgebenden Seitenwandungen (140, 140.1, 140.2, 140.3),
der Koffer ferner umfassend einen mit dem Korpus (110) verbundenen Deckel (120) und einen von dem Korpus (110) und dem Deckel (120) gebildeten Aufnahmeraum (150), in welchem wenigstens ein Aufbewahrungsbehälter (30) für Kleinteile, Werkzeuge, Maschinen oder sonstige Gegenstände (500) aufgenommen ist,
der Aufnahmeraum (150) aufweisend einen Flächenabschnitt, welcher mit einer Seite dem Aufbewahrungsbehälter (30) zugewandt ist und ein durch eine Vielzahl von Erhebungen (62) gebildetes Raster aufweist,
wobei an dem Flächenabschnitt der Aufbewahrungsbehälter (30) unter Nutzung wenigstens einer, vorzugsweise mehrerer der Erhebungen (62) in einer gegen seitliches Verschieben gesicherten Position angeordnet ist, und
wobei der Flächenabschnitt an einem Einlegeteil (60) ausgebildet ist, welches in den Aufnahmeraum (150) eingelegt und mit einer Vorderseite (61) dem Aufbewahrungsbehälter (30) zugewandt ist,
**dadurch gekennzeichnet, dass** das Einlegeteil (60) sich mit seiner Rückseite (64) gegen weitere Aufbewahrungsbehälter (40, 40.1, 40.2, 40.3) abstützt, welche unter Bildung einer ersten Lage (41) sich gegen ein weiteres, mit rasterförmig angeordneten Erhebungen (72) versehenen Einlegeteil (70) positioniert abstützen, so dass der wenigstens eine an dem Einlegeteil (60) positionierte Aufbewahrungsbehälter (30) eine zweite Lage (32) bildet.

2. Koffer (100; 100') zum Transportieren und/oder Aufbewahren von Kleinteilen, Werkzeugen, Maschinen oder sonstigen Gegenständen (500),
der Koffer (100; 100') umfassend einen Korpus (110) mit einem Boden (130) und den Boden (130) umgebenden Seitenwandungen (140, 140.1, 140.2, 140.3),
der Koffer ferner umfassend einen mit dem Korpus (110) verbundenen Deckel (120) und einen von dem Korpus (110) und dem Deckel (120) gebildeten Aufnahmeraum (150), in welchem wenigstens ein Aufbewahrungsbehälter (30) für Kleinteile, Werkzeuge, Maschinen oder sonstige Gegenstände (500) aufgenommen ist,
der Aufnahmeraum (150) aufweisend einen Flächenabschnitt, welcher mit einer Seite dem Aufbewahrungsbehälter (30) zugewandt ist und ein durch eine Vielzahl von Erhebungen (62) gebildetes Raster aufweist,
wobei an dem Flächenabschnitt der Aufbewahrungsbehälter (30) unter Nutzung wenigstens einer, vorzugsweise mehrerer der Erhebungen (62) in einer gegen seitliches Verschieben gesicherten Position angeordnet ist, und
wobei der Flächenabschnitt an einem Einlegeteil (60) ausgebildet ist, welches in den Aufnahmeraum (150) eingelegt und mit einer Vorderseite (61) dem Aufbewahrungsbehälter (30) zugewandt ist,
**dadurch gekennzeichnet, dass** das Einlegeteil (60) sich mit seiner Rückseite (64) gegen weitere Aufbewahrungsbehälter (40, 40.1, 40.2, 40.3) abstützt, welche unter Bildung einer ersten Lage (41) sich gegen den Boden (130) des Korpus (110) abstützen, so dass der wenigstens eine an dem Einlegeteil (60) positionierte Aufbewahrungsbehälter (30) eine zweite Lage (32) bildet.

3. Koffer nach Anspruch 2, **dadurch gekennzeichnet, dass** die erste Lage (41) mit den weiteren Aufbewahrungsbehältern (40, 40.1, 40.2, 40.3) eine Erstreckung in Richtung wenigstens einer Raumachse aufweist, welche der lichten Weite der Seitenwandungen (140, 140.1, 140.2, 140.3) des Korpus (110) in Richtung der wenigstens einen Raumachse entspricht, so dass die erste Lage (41) in dem Aufnahmeraum (150) des Korpus (110) zumindest in Richtung der einen Raumachse spielarm aufgenommen ist.

4. Koffer nach Anspruch 1, **dadurch gekennzeichnet, dass** das weitere Einlegeteil (70) eine Erstreckung in Richtung wenigstens einer Raumachse aufweist, welche der lichten Weite der Seitenwandungen (140, 140.1, 140.2, 140.3) des Korpus (110) in Richtung der wenigstens einen Raumachse entspricht, so dass das weitere Einlegeteil (70) in dem Aufnahmeraum (150) des Korpus (110) zumindest in Richtung der einen Raumachse spielarm aufgenommen ist.

5. Koffer nach Anspruch 2 oder 3, **dadurch gekennzeichnet, dass** in einem Schließzustand des Koffers (100) der Aufnahmeraum (150) eine lichte Höhe hat, welche der außenseitigen Höhe der ersten Lage (41) mit den weiteren Aufnahmebehältern (40, 40.1, 40.2, 40.3) und der zweiten Lage (32) mit dem wenigstens einen Aufbewahrungsbehälter (30) und ergänzend dazu der Dicke des Einlegeteils (60) ohne Berücksichtigung der Höhe der Erhebungen (62) im Wesentlichen entspricht, so dass im Schließzustand der Aufbewahrungsbehälter (30) gegen ein Lösen von den Erhebungen (62) des Einlegeteils (60) gesichert ist.

6. Koffer nach Anspruch 1 oder 4, **dadurch gekennzeichnet, dass** in einem Schließzustand des Koffers (100) der Aufnahmeraum (150) eine lichte Höhe hat, welche der außenseitigen Höhe der ersten Lage (41) mit den weiteren Aufnahmebehältern (40, 40.1, 40.2, 40.3) und der zweiten Lage (32) mit dem wenigstens einen Aufbewahrungsbehälter (30) und ergänzend dazu der Dicke des Einlegeteils (60) und der Dicke des weiteren Einlegeteils (70) ohne Berücksichtigung der Höhe der Erhebungen (62, 72) im Wesentlichen entspricht, so dass im Schließzustand der Aufbewahrungsbehälter (30, 40, 40.1, 40.2, 40.3) gegen ein Lösen von den Erhebungen (62, 72) der Einlegeteile (60, 70) gesichert sind.

7. Koffer nach Anspruch 5 oder 6, **dadurch gekennzeichnet, dass** an der Innenseite des Deckels (120) eine elastische Zwischenschicht (160) vorgesehen ist, so dass im Schließzustand des Koffers (100') auf den wenigstens einen Aufbewahrungsbehälter (30) eine Druckkraft aus der Verformung der Zwischenschicht (160) wirkt.

8. Koffer nach einem der vorhergehenden Ansprüche, **dadurch gekennzeichnet, dass** der wenigstens eine Aufbewahrungsbehälter (30) an einer Seite, insbesondere an seiner Oberseite, einen zumindest teilweise nach oben überstehenden Rand (33) zum passgenauen Aufstapeln eines weiteren Aufbewahrungsbehälters aufweist.

9. Koffer nach einem der vorhergehenden Ansprüche, **dadurch gekennzeichnet, dass** der wenigstens eine Aufbewahrungsbehälter (30) eine Verkaufsverpackung (1) für Kleinteile, Werkzeuge, Maschinen oder sonstige Gegenstände (500) ist, wobei die Verkaufsverpackung (1) ein formstabiles Behältnis (2) zur Aufnahme eines Gegenstandes (500) und einen, ein Halteelement (4) aufweisenden Materialabschnitt (3) umfasst, welcher in einer Ausgangsposition (A) von dem Behältnis (2) nach außen wegsteht, sodass das Halteelement (4) zum Anbringen der Verkaufsverpackung (1) an einer Warenpräsentationsvorrichtung nutzbar ist, und wobei die Verkaufsverpackung (1) eine den Materialabschnitt (3) und das Behältnis (2) miteinander verbindende Verbindung (5) umfasst, welche zum Herausbringen des Materialabschnittes (3) aus der Ausgangsposition (A) ausgebildet ist, um die Abmessungen der Verkaufsverpackung (1) zu reduzieren.

10. Koffer nach Anspruch 9, **dadurch gekennzeichnet, dass** die Verbindung (5) als Scharnier ausgebildet ist, durch welches der Materialabschnitt (3) gegenüber dem Behältnis (2) von der Ausgangsposition (A) in eine Verstauposition (B) verschwenkt ist, in welcher der Materialabschnitt (3) in den Bereich einer Wandung (6) des Behältnisses (2) weggeklappt ist.

11. Koffer nach Anspruch 10, **dadurch gekennzeichnet, dass** die Verkaufsverpackung (1) aus Kunststoff besteht oder Kunststoff aufweist und das Scharnier ein Filmscharnier ist.

12. Koffer nach Anspruch 10 oder 11, **dadurch gekennzeichnet, dass** die Verkaufsverpackung (1) wenigstens ein Arretierelement umfasst, durch welches der Materialabschnitt (3) in der Verstauposition (B) gegen das Behältnis (2) arretiert ist.

13. Koffer nach einem der Ansprüche 9 bis 12, **dadurch gekennzeichnet, dass** die Verbindung (5) wenigstens eine Sollbruchstelle aufweist, an welcher bei Aufbringen einer Trennkraft der Materialabschnitt (3) von dem Behältnis (2) abgetrennt wird.

## Claims

1. Box (100; 100') for transporting and/or storing small parts, tools, machines or other articles (500), the box (100; 100') comprising a body (110) with a base (130) and side walls (140, 140.1, 140.2, 140.3) surrounding the base (130),
the box also comprising a lid (120) connected to the body (110) and a receiving space (150) which is formed by the body (110) and the lid (120) and in which at least one storage container (30) for small parts, tools, machines or other articles (500) is received,
the receiving space (150) having a surface portion which, with one side, faces the storage container (30) and has a grid formed by a multiplicity of elevations (62),
wherein the storage container (30) is arranged on the surface portion in a position secured against lateral displacement using at least one, preferably a plurality, of the elevations (62), and
wherein the surface portion is formed on an insert part (60) which is inserted into the receiving space (150) and which, with a front side (61), faces the storage container (30),
**characterized in that** the insert part (60) is supported with its rear side (64) against further storage containers (40, 40.1, 40.2, 40.3) which, so as to form a first layer (41), are supported in a manner positioned against a further insert part (70) which is provided with elevations (72) arranged in a grid-like manner, such that the at least one storage container (30) positioned on the insert part (60) forms a second layer (32).

2. Box (100; 100') for transporting and/or storing small parts, tools, machines or other articles (500),
the box (100; 100') comprising a body (110) with a base (130) and side walls (140, 140.1, 140.2, 140.3) surrounding the base (130),
the box also comprising a lid (120) connected to the body (110) and a receiving space (150) which is formed by the body (110) and the lid (120) and in which at least one storage container (30) for small parts, tools, machines or other articles (500) is received,
the receiving space (150) having a surface portion which, with one side, faces the storage container (30) and has a grid formed by a multiplicity of elevations (62),
wherein the storage container (30) is arranged on the surface portion in a position secured against lateral displacement using at least one, preferably a plurality, of the elevations (62), and
wherein the surface portion is formed on an insert part (60) which is inserted into the receiving space (150) and which, with a front side (61), faces the storage container (30),
**characterized in that** the insert part (60) is supported with its rear side (64) against further storage containers (40, 40.1, 40.2, 40.3) which, so as to form a first layer (41), are supported against the base (130) of the body (110), such that the at least one storage container (30) positioned on the insert part (60) forms a second layer (32).

3. Box according to Claim 2, **characterized in that** the first layer (41) with the further storage containers (40, 40.1, 40.2, 40.3) has an extent in the direction of at least one spatial axis, said extent corresponding to the clear width of the side walls (140, 140.1, 140.2, 140.3) of the body (110) in the direction of the at least one spatial axis, such that the first layer (41) is received in the receiving space (150) of the body (110) with a small amount of play at least in the direction of the one spatial axis.

4. Box according to Claim 1, **characterized in that** the further insert part (70) has an extent in the direction of at least one spatial axis, said extent corresponding to the clear width of the side walls (140, 140.1, 140.2, 140.3) of the body (110) in the direction of the at least one spatial axis, such that the further insert part (70) is received in the receiving space (150) of the body (110) with a small amount of play at least in the direction of the one spatial axis.

5. Box according to Claim 2 or 3, **characterized in that**, in a closed state of the box (100), the receiving space (150) has a clear height which corresponds substantially to the outer height of the first layer (41) with the further receiving containers (40, 40.1, 40.2, 40.3) and the second layer (32) with the at least one storage container (30) and, in addition thereto, the thickness of the insert part (60) without taking account of the height of the elevations (62), such that, in the closed state, the storage container (30) is secured against loosening by the elevations (62) of the insert part (60).

6. Box according to Claim 1 or 4, **characterized in that**, in a closed state of the box (100), the receiving space (150) has a clear height which corresponds substantially to the outer height of the first layer (41) with the further receiving containers (40, 40.1, 40.2, 40.3) and the second layer (32) with the at least one storage container (30) and, in addition thereto, the thickness of the insert part (60) and the thickness of the further insert part (70) without taking account of the height of the elevations (62, 72), such that, in the closed state, the storage container (30, 40, 40.1, 40.2, 40.3) are secured against loosening by the elevations (62, 72) of the insert parts (60, 70).

7. Box according to Claim 5 or 6, **characterized in that** an elastic intermediate layer (160) is provided on the inner side of the lid (120), such that, in the closed state of the box (100'), a compressive force resulting from the deformation of the intermediate layer (160) acts on the at least one storage container (30).

8. Box according to one of the preceding claims, **characterized in that** the at least one storage container (30) has, on one side, in particular on its upper side, an at least partially upwardly protruding edge (33) for the stacking of a further storage container with a precise fit.

9. Box according to one of the preceding claims, **characterized in that** the at least one storage container (30) is a sales packaging (1) for small parts, tools, machines or other articles (500), wherein the sales packaging (1) comprises a dimensionally stable container (2) for receiving an article (500) and a material portion (3) which has a retaining element (4) and which protrudes outwardly away from the container (2) in a starting position (A), and therefore the retaining element (4) can be used for attachment of the sales packaging (1) to an apparatus for presenting goods, and wherein the sales packaging (1) comprises a connection (5) which connects the material portion (3) and the container (2) to one another and which is configured for bringing the material portion (3) out of the starting position (A) in order to reduce the dimensions of the sales packaging (1).

10. Box according to Claim 9, **characterized in that** the connection (5) is configured in the form of a hinge, by way of which the material portion (3) is pivoted in relation to the container (2) from the starting position (A) into a stowed position (B) in which the material portion (3) is folded down in the region of a wall (6) of the container (2).

11. Box according to Claim 10, **characterized in that** the sales packaging (1) is composed of plastic or comprises plastic and the hinge is a film hinge.

12. Box according to Claim 10 or 11, **characterized in that** the sales packaging (1) comprises at least one locking element, by way of which the material portion (3) is locked in the stowed position (B) against the container (2).

13. Box according to one of Claims 9 to 12, **characterized in that** the connection (5) has at least one predetermined breaking point at which the material portion (3) is separated from the container (2) when a separating force is applied.

## Revendications

1. Mallette (100 ; 100') pour le transport et/ou le stockage de petites pièces, d'outils, de machines ou d'autres objets (500),
la mallette (100 ; 100') comportant un corps (110) muni d'un fond (130) et de parois latérales (140, 140.1, 140.2, 140.3) entourant le fond (130),
la mallette comportant en outre un couvercle (120) relié avec le corps (110) et un espace de réception (150) formé par le corps (110) et le couvercle (120),
dans lequel au moins un contenant de stockage (30) pour des petites pièces, des outils, des machines ou d'autres objets (500) est reçu,
l'espace de réception (150) comprenant une section de surface qui est orientée avec un côté vers le contenant de stockage (30) et comprend un réseau formé par une pluralité d'élévations (62),
le contenant de stockage (30) étant agencé sur la section de surface dans une position sécurisée contre un décalage latéral, en utilisant au moins une, de préférence plusieurs, des élévations (62), et
la section de surface étant formée sur une partie d'insertion (60), qui est insérée dans l'espace de réception (150) et orientée avec un côté avant (61) vers le contenant de stockage (30),
**caractérisée en ce que** la partie d'insertion (60) s'appuie avec son côté arrière (64) contre des contenants de stockage supplémentaires (40, 40.1, 40.2, 40.3) qui, en formant une première couche (41), sont positionnés en appui contre une partie d'insertion supplémentaire (70) munie d'élévations (72) agencées en forme de réseau, de telle sorte que l'au moins un contenant de stockage (30) positionné sur la partie d'insertion (60) forme une deuxième couche (32).

2. Mallette (100 ; 100') pour le transport et/ou le stockage de petites pièces, d'outils, de machines ou d'autres objets (500),
la mallette (100 ; 100') comportant un corps (110) muni d'un fond (130) et de parois latérales (140, 140.1, 140.2, 140.3) entourant le fond (130),
la mallette comportant en outre un couvercle (120) relié avec le corps (110) et un espace de réception (150) formé par le corps (110) et le couvercle (120), dans lequel au moins un contenant de stockage (30) pour des petites pièces, des outils, des machines ou d'autres objets (500) est reçu,
l'espace de réception (150) comprenant une section de surface, qui est orienté avec un côté vers le contenant de stockage (30) et comprend un réseau formé par une pluralité d'élévations (62),
le contenant de stockage (30) étant agencé sur la section de surface dans une position sécurisée contre un décalage latéral, en utilisant au moins une, de préférence plusieurs, des élévations (62), et
la section de surface étant formée sur une partie d'insertion (60), qui est insérée dans l'espace de réception (150) et orientée avec un côté avant (61) vers le contenant de stockage (30),
**caractérisée en ce que** la partie d'insertion (60) s'appuie avec son côté arrière (64) contre des contenants de stockage supplémentaires (40, 40.1, 40.2, 40.3) qui, en formant une première couche (41), s'appuient contre le fond (130) du corps (110), de telle sorte que l'au moins un contenant de stockage (30) positionné sur la partie d'insertion (60) forme une deuxième couche (32).

3. Mallette selon la revendication 2, **caractérisée en ce que** la première couche (41) munie des contenants de stockage supplémentaires (40, 40.1, 40.2, 40.3) présente une étendue en direction d'au moins un axe de l'espace qui correspond à l'écartement interne des parois latérales (140, 140.1, 140.2, 140.3) du corps (110) en direction de l'au moins un axe de l'espace, de telle sorte que la première couche (41) soit reçue dans l'espace de réception (150) du corps (110) avec peu de jeu au moins en direction de l'axe de l'espace.

4. Mallette selon la revendication 1, **caractérisée en ce que** la partie d'insertion supplémentaire (70) présente une étendue en direction d'au moins un axe de l'espace qui correspond à l'écartement interne des parois latérales (140, 140.1, 140.2, 140.3) du corps (110) en direction de l'au moins un axe de l'espace, de telle sorte que la pièce d'insertion supplémentaire (70) soit reçue dans l'espace de réception (150) du corps (110) avec peu de jeu au moins en direction de l'axe de l'espace.

5. Mallette selon la revendication 2 ou 3, **caractérisée en ce qu'**à un état fermé de la mallette (100), l'espace de réception (150) a une hauteur interne qui correspond essentiellement à la hauteur du côté extérieur de la première couche (41) munie des contenants de réception supplémentaires (40, 40.1, 40.2, 40.3) et de la deuxième couche (32) munie de l'au moins un contenant de stockage (30) et, en outre, à l'épaisseur de la partie d'insertion (60) sans prendre en compte la hauteur des élévations (62), de telle sorte qu'à l'état fermé, le contenant de stockage (30) soit sécurisé contre une séparation des élévations (62) de la partie d'insertion (60).

6. Mallette selon la revendication 1 ou 4, **caractérisée en ce qu'**à un état fermé de la mallette (100), l'espace de réception (150) a une hauteur interne qui correspond essentiellement à la hauteur du côté extérieur de la première couche (41) munie des contenants de réception supplémentaires (40, 40.1, 40.2, 40.3) et de la deuxième couche (32) munie de l'au moins un contenant de stockage (30) et, en outre, à l'épaisseur de la partie d'insertion (60) et à l'épaisseur de la partie d'insertion supplémentaire (70) sans prendre en compte la hauteur des élévations (62, 72), de telle sorte qu'à l'état fermé, le contenant de stockage (30, 40, 40.1, 40.2, 40.3) soient sécurisé contre une séparation des élévations (62, 72) des parties d'insertion (60, 70).

7. Mallette selon la revendication 5 ou 6, **caractérisée en ce qu'**une couche intermédiaire élastique (160) est prévue sur le côté intérieur du couvercle (120), de telle sorte qu'à l'état fermé de la mallette (100'), une force de pression provenant de la déformation de la couche intermédiaire (160) agisse sur l'au moins un contenant de stockage (30).

8. Mallette selon l'une quelconque des revendications précédentes, **caractérisée en ce que** l'au moins un contenant de stockage (30) comprend sur un côté, notamment sur son côté supérieur, un bord (33) au moins partiellement en saillie vers le haut, pour l'empilement en ajustement précis d'un contenant de stockage supplémentaire.

9. Mallette selon l'une quelconque des revendications précédentes, **caractérisée en ce que** l'au moins un contenant de stockage (30) est un emballage de vente (1) pour des petites pièces, des outils, des machines ou d'autres objets (500), l'emballage de vente (1) comportant un récipient de forme stable (2) pour la réception d'un objet (500) et une section de matériau (3) comprenant un élément de fixation (4), qui dépasse du récipient (2) vers l'extérieur dans une position initiale (A), de telle sorte que l'élément de fixation (4) puisse être utilisé pour la disposition de l'emballage de vente (1) sur un dispositif de présentation de produits, et l'emballage de vente (1) comportant une liaison (5) reliant la section de matériau (3) et le récipient (2) l'un à l'autre, qui est configurée pour faire sortir la section de matériau (3) de la position initiale (A), afin de réduire les dimensions de l'emballage de vente (1).

10. Mallette selon la revendication 9, **caractérisée en ce que** le liaison (5) est configurée sous la forme d'une charnière, par laquelle la section de matériau (3) peut être pivotée par rapport au récipient (2) de la position initiale (A) dans une position de rangement (B), dans laquelle la section de matériau (3) est rabattue dans la zone d'une paroi (6) du récipient (2).

11. Mallette selon la revendication 10, **caractérisée en ce que** l'emballage de vente (1) est constitué de matière plastique ou comprend de la matière plastique et la charnière est une charnière film.

12. Mallette selon la revendication 10 ou 11, **caractérisée en ce que** l'emballage de vente (1) comporte au moins un élément de blocage, par lequel la section de matériau (3) est bloquée dans la position de rangement (B) contre le récipient (2).

13. Mallette selon l'une quelconque des revendications 9 à 12, **caractérisée en ce que** la liaison (5) comprend au moins un point de rupture privilégié, au niveau duquel la section de matériau (3) est séparée du récipient (2) lors de l'application d'une force de séparation.
